# EUROPÄISCHE PATENTSCHRIFT

(11) **EP 3 697 543 B1**
(45) Veröffentlichungstag und Bekanntmachung des Hinweises auf die Patenterteilung: **29.03.2023**
(21) Anmeldenummer: 18782395.0
(22) Anmeldetag: 02.10.2018
(51) Int. Cl.: B05C 5/00, D21H 23/48

(54) **VORHANG-AUFTRAGSWERK UND VERFAHREN ZUM AUFTRAGEN EINES AUFTRAGSMEDIUMS**
CURTAIN APPLICATION UNIT AND METHOD FOR APPLYING AN APPLICATION MEDIUM
MÉCANISME D'APPLICATION À NAPPE ET PROCÉDÉ D'APPLICATION D'UNE SUBSTANCE À APPLIQUER

(30) Priorität: 18.10.2017 DE 102017124280
(43) Veröffentlichungstag der Anmeldung: 26.08.2020
(73) Patentinhaber: Voith Patent GmbH, 89522 Heidenheim (DE)
(72) Erfinder: MÉNDEZ-GALLON, Benjamin, 89551 Königsbronn (DE); HENNINGER, Christoph, 89522 Heidenheim (DE); SASA, Tadashi, Tokyo 104-0051 (JP); KATANO, Toshihiro, Motomiya 969-1186 (JP); HIRANO, Akio, Matsudo-shi Chiba-ken 270-2223 (JP)
(86) Internationale Anmeldenummer: PCT/EP2018/076779
(87) Internationale Veröffentlichungsnummer: WO 2019/076627

(56) Entgegenhaltungen:
- EP-A2- 1 142 647
- WO-A1-03/057988
- WO-A1-2004/027153
- WO-A1-2017/207236
- WO-A1-2018/137932
- DE-A1- 3 316 992
- US-A- 3 365 325

## Beschreibung

Die Erfindung betrifft ein Vorhang Auftragswerk gemäß dem Oberbegriff des Anspruchs 1 sowie ein Verfahren zur Beschichtung einer laufenden Materialbahn, insbesondere einer Faserstoffbahn gemäß dem Oberbegriff des Anspruchs 9.

Bei der Herstellung von Faserstoffbahnen wie Papier- oder Kartonbahnen wird zur Verbesserung der Oberflächeneigenschaften häufig eine Beschichtung, ein sogenannter Strich auf eine oder beide Seiten der Materialbahn aufgetragen. Hierfür hat sich in den letzten Jahren das Beschichten mittels eines Vorhangauftragswerks etabliert.

Vorhangauftragswerke werden in der Papier- oder B&P Herstellung oftmals eingesetzt um eine besonders hohe Strichqualität bei geringem Einsatz der teuren Streichfarbe zu erreichen. Vorhangauftragswerke werden daher oftmals zur Erzeugung der obersten, der sog. Deckschicht, eingesetzt. Da die Deckschicht der Papier- oder B&P-Bahn die Schicht ist, welche die äußere Erscheinung des Papiers oder Kartons festlegt, werden an die Deckschicht besonders hohe Qualitätsanforderungen gestellt.

Jedoch ist auch beim Einsatz solche Auftragswerke in für Schichten unterhalb der Deckschicht eine hohe Qualität der Beschichtung ein wichtiges Qualtitätskriterium.

Vorhangauftragswerke zur Beschichtung einer laufenden Materialbahn mit wenigstens einem flüssigen und/oder pastösen Auftragsmedium weisen in der Regel einen Auftragskopf auf, der wenigstens eine sich im Wesentlichen über die Breite des Auftragskopf erstreckende Abrisskante umfasst an der das Auftragsmedium den Auftragskopf in Form eines frei fallenden Vorhangs verlässt.

Um einen möglichst gleichmäßigen Auftrag des Beschichtungsmediums zu gewährleisten, muss eine Störung des dünnen Vorhangs weitgehend vermieden werden. Ebenso muss vermieden werden, dass die Materialbahn bzw. die darauf abgelegte Beschichtung durch andere Störungen wie z.B. Kondenswasser an den Düsenlippen bzw. herabtropfendes Kondenswasser beschädigt wird.

Ein solcher Vorhang ist insbesondere anfällig für Luftströmungen. Speziell bei Anwendungen, bei denen eine große Vorhanghöhe benötigt oder gewünscht wird, bzw. bei niedrigen Durchflussmengen an Streichfarbe ist der Vorhang besonders empfindlich.

Luftströmungen entstehen im Umfeld einer Papiermaschine an vielen Stellen. So wird zum Beispiel durch die Materialbahn selbst Schleppluft mitgeführt, welche den Vorhang stören kann. Zur Entfernung von Schleppströmungen bzw. von Luftgrenzschichten sind aus dem Stand der Technik verschiedene Vorrichtungen zur Luftgrenzschicht-Entfernung bekannt. Exemplarisch seien hierzu die DE 10 2008 040 419 sowie die DE 10 2008 040 405 angeführt.

Jedoch treten auch eine Vielzahl Luftströmungen auf, die nicht durch die bewegte Materialbahn induziert sind. Ursachen solcher Strömungen können bewegte Teile der Maschine sein, aber auch die Hallenbelüftung oder die Bewegungen des Bedienpersonals. Um derartige Luftströmungen vom Vorhang fern zu halten, wurden in der Vergangenheit die Vorhang Auftragswerke eingehaust, wie z.B. in der EP 1 538 263 gezeigt. Eine solche Einhausung weist jedoch einige Nachteile auf. Zum einen muss die Einhausung relativ groß ausgeführt werden, damit das Bedienpersonal zur Kontrolle und Wartung Zugang zu dem Auftragswerk haben kann. Eine solche große Einhausung erfordert nicht nur einen entsprechend großen Platz in der Maschinenhalle, sondern ist zudem auch mit signifikanten Kosten verbunden. Die WO 2004/027153 A1 zeigt eine Möglichkeit, Luftströmungen vom Vorhang fern zu halten. Ebenso zeigen die US 3,365,325 A, WO 03/057988 A1 und DE 33 16 992 A1 solche Auftragswerke

In jüngster Zeit wurde auch eine alternative Lösung vorgeschlagen, bei der ein Vorhang Auftragswerk nicht durch eine begehbare Einhausung geschützt wird, sondern durch eine Haube in unmittelbarer Nähe des Auftragskopfes gekapselt ist. Bei einer derartigen Lösung ist jedoch der Auftragskopf durch Bedienpersonal nicht direkt zugänglich. Dazu muss die Haube geöffnet oder entfernt werden. Geschieht dies im laufenden Betrieb, geht dadurch die schützende Wirkung der Haube verloren.

Weiterhin wirken sich bei Vorhangauftragswerken Schwankungen in Temperaturund/oder Luftfeuchtigkeit besonders negativ auf einen stabilen Betrieb aus. Da Auftragswerke im Allgemeinen oftmals räumlich nahe an Trocknungseinrichtungen, wie Zylindertrocknungseinrichtungen und/oder Infrarot-Trocknungseinrichtungen, angeordnet sind, werden solche Auftragswerke oftmals in einer Umgebung mit hoher Umgebungstemperatur kombiniert mit hoher Luftfeuchtigkeit betrieben. Um die Streichfarbe von Vorhangauftragswerken zu entgasen, d.h. um sicher zu stellen, dass die Streichfarbe ohne Luftblasen aus dem Auftragskopf des Vorhangauftragswerks treten kann, werden ferner Vakuumentgasungseinrichtungen eingesetzt, die bei niedriger Temperatur betrieben werden müssen, um ein Sieden der Streichfarbe zu verhindern. Aufgrund der kühlen Streichfarbe, die im Auftragskopf geführt wird, kann die warme Umgebungsluft am Auftragskopf, insbesondere an der Abrisskante des Auftragskopfs, kondensieren und es können Kondensat Tropfen auf die herzustellende Faserstoffbahn fallen bzw. Kondensat Tropfen an der Düsenlippe den flüssigen Vorhang stören und Streifen mit weniger Strich erzeugen. Um dies zu verhindern, werden Vorhangauftragswerke in der Regel in einer diese umgebenden Einhausung oder Kapselung betrieben, welche klimatisiert ist.

Ein wesentlicher Nachteil solcher klimatisierten Einhausungen ist, dass die Klimatisierung sehr teuer ist, sowohl in der Anschaffung wie auch im laufenden Betrieb.

Es ist die Aufgabe der vorliegenden Erfindung eine kostengünstigere Alternative zu einer klimatisierten Einhausung zu finden, mittels der ein Kondensieren der Umgebungsluft am Auftragskopf in ähnlicher oder gleicher Weise wie mit einer Klimatisierung reduziert bzw. unterbunden werden kann, und die trotzdem eine stabilen Betrieb des Vorhangauftragswerks gewährleistet.

Eine weitere Aufgabe der Erfindung ist es, ein Vorhangauftragswerk vorzuschlagen bei dem der Vorhang selbst bei einer größeren Vorhanghöhe bzw. einer geringeren Auftragsmenge an Auftragsmedium weitgehend unbeeinträchtigt von Luftströmungen bleibt.

Eine weitere Aufgabe der Erfindung ist es, eine einfache Wartung und Kontrolle des Vorhang-Auftragswerks zu ermöglichen, so dass der Vorhang durch die Bewegungen des Bedienpersonals gar nicht oder nur in sehr geringem Maß beeinflusst wird.

Eine weitere Aufgabe der Erfindung ist es, eine kompakte und flexible Bauweise für ein Vorhangauftragswerk vorzuschlagen, um auch einen nachträglichen Einbau selbst bei engen Platzverhältnissen und vorgegebener Bahnführung zu ermöglichen.

Diese Aufgaben werden vollständig gelöst durch ein Vorhang-Auftragswerk gemäß dem Kennzeichen des Anspruchs 1 sowie ein Verfahren gemäß dem Kennzeichen des Anspruchs 9.

Dabei ist ein Vorhang-Auftragswerk vorgesehen zum Auftragen eines flüssigen oder pastösen Auftragsmediums auf zumindest eine Oberfläche einer laufenden Materialbahn, insbesondere einer Faserstoffbahn.

Das Vorhang-Auftragswerk umfasst einen Auftragskopf, mit zumindest einer sich im Wesentlichen über die Breite des Auftragskopfes erstreckenden Abrisskante, an der das Auftragsmedium den Auftragskopf in Form eines frei fallenden Vorhangs verlässt. Erfindungsgemäß ist zumindest eine Spüleinrichtung vorgesehen, mittels welcher zumindest eine der zumindest einen Abrisskante mit einem strömenden gasförmigen Spülmedium beaufschlagbar ist.

Weiterhin ist zumindest eine Sperrvorrichtung vorgesehen, welche dazu geeignet ist, Luftbewegungen der Umgebungsluft vom Vorhangfern zu halten.

Die erfindungsgemäße Sperrvorrichtung gewährleistet, dass der Vorhang selbst bei einer größeren Vorhanghöhe weitgehend unbeeinträchtigt von Luftströmungen bleibt.

Bei der Ausführung sowie der Anordnung der Sperrvorrichtung hat man, wie später noch ausgeführt, vielfältige Möglichkeiten, so dass sich das Vorhang-Auftragswerk so den Gegebenheiten der Einbausituation, des Laufs der Materialbahn etc. anpassen lässt, dass eine Wartung und Kontrolle des Vorhang-Auftragswerks einfach möglich ist, ohne dass der Vorhang durch die Bewegungen des Bedienpersonals signifikant beeinflusst wird.

Dadurch, dass erfindungsgemäß zumindest eine Spüleinrichtung vorgesehen ist, mittels welcher zumindest eine der zumindest einen Abrisskante mit einem strömenden gasförmigen Spülmedium beaufschlagbar ist bzw. beaufschlagt wird, wird erreicht, dass sich im Bereich der Abrisskante wenig oder keine Umgebungsluft ansammeln kann, die an der Abrisskante kondensieren kann.

Durch die Kombination von gespülter Abrisskante und Sperrvorrichtung kann auf eine Klimatisierung komplett verzichtet werden oder eine nur sehr einfache Klimatisierung verwendet werden.

Weiterhin kann es durch die Erfindung möglich sein, auf die sonst übliche komplette Einhausung des Vorhang-Auftragswerks zusammen mit einem Teil der laufenden Materialbahn zu verzichten. Dies vereinfacht die Konstruktion und den Einbau des Vorhang-Auftragswerks in eine Beschichtungsanlage signifikant auch bei engen Platzverhältnissen, und reduziert zudem deutlich die anfallenden Kosten. Auch hat die Erfindung eine hohe Flexibilität hinsichtlich der Möglichkeiten der Bahnführung, da viele durch eine feste Einhausung entstehende Einschränkungen der Bahnführung nun wegfallen.

Vorteilhafte Ausgestaltungen und Weiterbildungen der Erfindung sind in den Unteransprüchen angegeben.

Vorzugsweise umfasst der Auftragskopf wenigstens eine Querverteilkammer sowie einen mit dieser verbunden Düsenspalt mit Austrittsöffnung derart, dass das von der Querverteilkammer über den Düsenspalt zur Austrittsöffnung kommende Auftragsmedium den Auftragskopf an der Austrittsöffnung verlässt, wobei die zumindest eine Abrisskante durch zumindest einen Teil der Austrittsöffnung gebildet ist. Konkret kann in diesem Zusammenhang die Austrittsöffnung eine erste und eine zweite Abrisskante bereitstellen, wobei bei bestimmungsgemäßer Verwendung des Auftragskopfs in Laufrichtung der Materialbahn betrachtet die erste Abrisskante vorne und die zweite Abrisskante hinten angeordnet ist.

Um insbesondere beide Abrisskanten zu spülen und dort ein Kondensieren der Umgebungsluft zu reduzieren oder zu verhindern sieht eine bevorzugte Weiterbildung der Erfindung eine erste und/oder eine zweite Spüleinrichtung vor welche derart angeordnet ist bzw. sind, dass bei bestimmungsgemäßer Verwendung des Auftragskopfs in Laufrichtung der Materialbahn betrachtet, die erste Spüleinrichtung die erste Abrisskante von vorne mit dem Spülmedium beaufschlagt und die zweite Spüleinrichtung die zweite Abrisskante von hinten mit dem Spülmedium beaufschlagt. In einer zu den vorherigen Ausführungsformen alternativen Ausführungsform ist vorgesehen, dass der Auftragskopf wenigstens eine Querverteilkammer und einen mit dieser verbunden Düsenspalt mit Austrittsöffnung sowie eine sich daran anschließende Gleitfläche an die sich wiederum die Abrisskante anschließt derart umfasst, dass in Fließrichtung des Auftragsmediums betrachtet, das von der Querverteilkammer über den Düsenspalt und die Austrittsöffnung kommende Auftragsmedium nach der Austrittsöffnung über die Gleitfläche zur Abrisskante fließt und an der Abrisskante den Auftragskopf verlässt.

Konkret kann die zumindest eine Spüleinrichtung außerhalb des Düsenspalts angeordnet sein.

Vorzugsweise ist die zumindest eine Spüleinrichtung so ausgebildet und angeordnet, dass die Strömung des gasförmigen Spülmediums in Richtung des frei fallenden Vorhangs gerichtet ist.

Konkret kann der Auftragskopf einen Gehäuseblock, insbesondere aus einem metallischen Werkstoff, umfassen, in dem die Querverteilkammer und der Düsenspalt angeordnet sind, wobei der Gehäuseblock zumindest abschnittweise von einer Außenverkleidung und/oder einer thermisch isolierende Schicht umgeben ist, welche mit der Umgebung in Kontakt kommt.

Bei dem metallischen Werkstoff kann es sich insbesondere um einen Stahl, insbesondere einen legierten oder unlegierten Edelstahl handeln. Die Einteilung der Stähle, bzw. Edelstähle findet sich in der DIN EN 10020.

Weiterhin kann vorgesehen sein, dass der Gehäuseblock ganz oder nur teilweise aus dem metallischen Material, insbesondere dem Stahl besteht. Ein Anteil von mehr als 90 Gew-% kann hierbei aber vorteilhaft sein.

Die Außenverkleidung kann hierbei bspw. zumindest abschnittweise durch zumindest ein ebenes und/oder gebogenes Blech oder durch zumindest eine ebene und/oder gebogene Kunststoffplatte wie bspw. eine Plexiglasplatte bereitgestellt sein bzw. umfassen.

Nach einer konkreten Ausgestaltung kann die Außenverkleidung zumindest abschnittweise durch die thermisch isolierende Schicht vom Gehäuseblock thermisch entkoppelt sein. In diesem Fall ist die thermisch isolierende Schicht zumindest abschnittweise zwischen der Außenverkleidung und dem Gehäuseblock angeordnet. Durch die vom Gehäuseblock thermisch entkoppelte Außenverkleidung wird erreicht, dass die Umgebungsluft nicht in direkten Kontakt mit dem "kühlen" Gehäuseblock, durch welchen das Auftragsmedium geführt wird, kommt. Dies hat zum einen den Vorteil, dass die Gefahr der Kondensation am Gehäuseblock reduziert wird. Zum anderen wird auch ein Erwärmen des Gehäuseblocks durch wärmere Umgebungsluft verhindert, wodurch es zu einer Verformung des Gehäuseblocks kommen kann. Aufgrund der hohen Anforderungen an die Genauigkeit z.B. des Düsenspalts können hier selbst kleine Verformungen einen großen Einfluss auf die Qualität der Beschichtung haben. Eine solche Düsenisolierung ermöglicht ein Konstanthalten der Profilqualität der Beschichtung in CD-Richtung.

Nach einer weiteren alternativen Ausgestaltung der Erfindung kann auch die Außenverkleidung zumindest abschnittweise durch eine thermisch isolierende Schicht gebildet sein.

Versuche der Anmelderin haben gezeigt, dass insbesondere durch die Kombination einer - zumindest teilweisen- thermischen Isolierung des Gehäuseblocks mit der Spülung zumindest einer Abrisskante mit einem gasförmigen Spülmedium wie z.B. Luft, ein sehr stabiler Betrieb des Vorhangauftragswerks erreicht werden kann.

Es sind verschiedene Möglichkeiten denkbar, wie die thermisch isolierende Schicht aufgebaut sein kann.

Nach einer denkbaren Variante umfasst die thermisch isolierende Schicht ein Schaumstoffmaterial und/oder eine Wabenstruktur und/oder Glaswolle und/oder Mineralwolle oder ist durch eines oder mehrere der vorgehenden gebildet.

Nach einer weiteren denkbaren Variante ist die thermisch isolierende Schicht durch ein gasförmiges Isolationsmedium gebildet, welches in einem Spalt zwischen dem Gehäuseblock und der Außenverkleidung angeordnet oder geführt ist, wobei insbesondere der Spalt im Bereich der Abrisskante im Bereich 0,5mm - 50mm, bevorzugt 2-10mm, beträgt. In diesem Fall ist es insbesondere von Vorteil, wenn das gasförmige Isolationsmedium zumindest teilweise, vorzugsweise vollständig, durch das strömende gasförmige Spülmedium bereitgestellt ist. In diesem Fall kann auf besonders einfache Art und Weise eine Isolation des Gehäuseblocks sowie eine Spülung der zumindest einen Abrisskante bereitgestellt werden.

Konkret ist das gasförmige Isolationsmedium und/oder das gasförmige Spülmedium insbesondere Luft, wobei vorgesehen sein kann, dass die Luft vor der Verwendung als Spülmedium und/oder Isolationsmedium hinsichtlich ihrer Temperatur und/oder ihrem Feuchtegehalt konditioniert worden ist.

Hinsichtlich der zumindest einen Sperrvorrichtung ist vorgesehen, dass zumindest eine Sperrvorrichtung in Laufrichtung der Materialbahn vor oder nach dem Auftragskopf angeordnet ist.

Insbesondere können auch zwei oder mehr Sperrvorrichtungen vorgesehen sein, wobei zumindest eine Sperrvorrichtung vor dem Auftragskopf und zumindest eine Sperrvorrichtung nach dem Auftragskopf angeordnet ist.

Erfindungsgemäß umfasst die zumindest eine Sperrvorrichtung, insbesondere alle Sperrvorrichtungen Mittel zur Erzeugung eines Luftschildes, insbesondere eine oder mehrere Luftdüsen umfassen.

Insbesondere kann hierbei vorgesehen sein, dass die Strömungsrichtung der Luft des Luftschildes eine Komponente aufweist, die von dem Auftragskopfweg weist und/oder eine Komponente aufweist, die von der Materialbahn weg weist.

Die Sperrwirkung der Sperrvorrichtung wir in diesen Ausführungen dadurch realisiert, dass gezielt eine Luftströmung erzeugt wird, welche jedoch so gerichtet ist, dass sie den Vorhang nicht stört. Die Luftströmung des Luftschildes sollte dabei so stark bemessen sein, dass die Luftbewegungen der Umgebungsluft, welche beispielsweise durch die Bewegung des Bedienpersonals erzeugt werden, nicht, bzw. nur sehr stark abgemildert durch den Luftschild hindurch dringen.

Zur Erfüllung einer größtmöglichen Sperrwirkung wird sich der Luftschild häufig zumindest über die Breite der Materialbahn, bzw. die Breite des Vorhangs erstrecken, oder noch ein wenig darüber hinausgehen.

Da die benötigten Luftmengen und -geschwindigkeiten je nach Einbau- und Betriebsbedingungen stark unterschiedlich sein können, können in besonders vorteilhaften Ausführungen Mittel zur Steuern bzw. Regeln der Luftmenge und/oder Luftgeschwindigkeit vorgesehen sein. Somit hat der Betreiber die Möglichkeit den Luftschild optimal einzustellen. Die Luftmengen können dabei vorteilhafterweise im Bereich zwischen 0,2 m³/min/m und 12 m³/min/m liegen. Besonders bevorzugt können die Luftmengen zwischen 0,5 m³/min/m und 0,9 m³/min/m liegen. Alternativ können die Luftmengen auch über 1,2 m³/min/m, insbesondere zwischen 2,4 und 9 m³/min/m liegen.

Die Angaben zur Luftmenge sind dabei, sofern nicht explizit anders erwähnt, bei 20°C und 1 bar Druck gemessen.

Ein weiterer großer Vorteil dieses Luftschildes ist es, dass das Bedienpersonal zu Reparatur- bzw. Wartungsarbeiten den Luftschild einfach abschalten kann, oder auch einfach durch den Luftschild hindurch greifen kann. Eine gegebenenfalls aufwändige Demontage einer fest installierten starren Vorrichtung kann so entfallen.

So kann beispielsweise zur Probennahme von Auftragsmedium aus dem Vorhang ein geeignetes Auffanggefäß oder Probenträger durch den Luftschild hindurch zum Vorhang geführt werden. Hierzu muss weder der Auftragsprozess unterbrochen, noch der Luftschild ausgeschaltet werden.

In einer besonders vorteilhaften Ausführung kann vorgesehen sein, dass der Abstand der Sperrvorrichtung zur Auftragskopfweniger als 150cm, insbesondere weniger als 100cm, besonders bevorzugt weniger als 50cm beträgt.

Hierdurch kann beispielsweise die Gefahr reduziert werden, dass im Raum zwischen dem Sperrwerk und der Vorhang-Auftragswerk Luftbewegungen generiert werden, die sich störend auf den Vorhang auswirken können.

Insbesondere kann durch eine solche nahe Anordnung vermieden werden, dass sich während des Betriebs Bedienpersonal zwischen der Sperrvorrichtung und dem Vorhang-Auftragswerk aufhalten kann.

Bei Abständen von 50cm und weniger ist es beispielsweise möglich, dass das Bedienpersonal der Maschine durch den Luftschild greifen, und an der Düse bzw. dem Vorhang Arbeiten wie z.B. Probennahme vornehmen kann. Dies ermöglicht ein einfaches Arbeiten des Bedienpersonals, ohne dass durch die Bewegung des Bedienpersonals bzw. die dadurch erzeugten Luftströmungen eine Störung des Betriebs erfolgt.

Es kann sich auch als vorteilhaft erweisen, den Luftschild nicht zu nahe am Auftragskopf anzuordnen. Vorzugsweise kann ein Abstand von 20 cm oder mehr, insbesondere 25 cm oder 30 cm und mehr gewählt werden. Eine derartige Positionierung macht zum einen das Anbringen der Luftdüsen einfacher. Zum anderen kann dadurch auch vermieden werden, dass durch die aufsteigende Luft des Luftschildes ein Sog erzeugt wird, der denn den Vorhang stören kann.

Kommt als Spülmedium Luft zum Einsatz und wird zumindest eine Sperrvorrichtung mittels eines Luftschilds realisiert so kann vorteilhafterweise vorgesehen sein, dass die Spüleinrichtung und die zumindest eine Sperrvorrichtung mit einer gemeinsamen Luftversorgung verbunden sind. Insbesondere kann es sich bei der gemeinsamen Luftversorgung um eine zentrale Druckluftversorgung handeln, die üblicherweise in der Fabrikationshalle ohnehin vorhanden sind.

Eine derartige gemeinsame Luftversorgung reduziert vor allem die Investitionskosten der Anlage.

Als Alternative zu der zentralen Druckluftversorgung können aber beispielsweise auch Ventilatoren oder Kompressoren als Luftdruckerzeuger für den Luftschild und/oder die Spüleinrichtungen verwendet werden. Es kann dabei unkonditionierte Luft, verwendet werden, die beispielsweise direkt aus der Umgebung des VorhangAuftragswerks entnommen wird. Es können aber auch Einrichtungen zum Konditionieren der Luft, speziell zum Anpassen von Temperatur und Luftfeuchte vorgesehen sein.

In weiteren vorteilhaften Anwendungen kann vorgesehen sein, dass die Spüleinrichtung bzw. Spüleinrichtungen mit Luft eines höheren Luftdrucks betrieben werden, als der bzw. die Luftschilde. Insbesondere können Spüleinrichtungen mittels der zentralen Druckluftversorgung betrieben werden, während der Luftschild durch einen Ventilator oder Kompressor erzeugt wird

Ventilatoren sind zum Erzeugen des Luftschilds insbesondere vorteilhaft, da sie effizient und kostengünstig sind. Die Düsen, die mit Kompressoren eingesetzt werden haben üblicherweise Breitschlitz-Spaltweiten von weniger als 0,8 mm. Die Luftdüsen, die mit Ventilatoren zum Erzeugen von Luftschilden betrieben werden, haben üblicherweise Breitschlitz-Spaltweiten von weniger als 3 mm. Luftdüsen mit Kompressoren arbeiten mit höhen statischen Drucken (< 10 bar). Luftdüsen mit Ventilatoren arbeiten üblicherweise mit niedrigem statischen Drucken (< 1 bar).

Dies kann neben ökonomischen Vorteilen durch einen geringeren Luftverbrauch auch ergonomisch vorteilhaft sein, da es z.B. zu einer geringeren Lärmerzeugung durch den Luftschild führt.

Auch wenn die Spüleinrichtungen und die Luftschilde mit unterschiedlichen Drucklufterzeugern betrieben werden, kann es vorteilhaft sein, dass sie mit demselben Drucklufterzeuger verbindbar sind. So kann es beispielsweise vorteilhaft sein, wenn der Luftschild im Falle eines Ausfalls des Ventilators oder Kompressors auch mit der zentralen Druckluftversorgung verbindbar ist, welche auch die Spüleinrichtungen versorgt, und somit unkompliziert weiter betrieben werden kann. Die Verbindbarkeit kann beispielsweise über einen Absperrhahn oder Ähnliches realisiert sein. Es kann aber auch vorgesehen sein, dass z.B. eine Schlauchverbindung umgesteckt werden muss. Wesentlich ist, dass die Verbindung ohne größere bauliche Maßnahmen schnell hergestellt werden kann.

Vorzugsweise hat das Vorhangauftragswerk Mittel, um die Temperatur des Spülmediums und/oder des Auftragsmediums einzustellen. Dabei ist es vorteilhaft, dass die Temperatur des Spülmediums zwischen der Temperatur der Umgebung und der Temperatur des Auftragsmediums oder auch unterhalb der Temperatur des Auftragsmediums bzw. Unterhalb der Temperatur der Umgebungsluft liegt.

Die Mittel sind insbesondere so ausgelegt, um die Temperatur des Spülmediums im Bereich des 0,4-fachen bis 1,5-fachen, bevorzugt des 0,6-fachen bis 1,5-fachen der Temperatur der Umgebung und/oder des Auftragsmediums einzustellen. Die Angaben zu Vielfachen sollen sich hier auf den Temperaturwert in °C beziehen. Eine typische Temperatur des Auftragsmediums kann bei 30°C liegen. Vorteilhaft ist es somit, wenn die Mittel dazu ausgelegt sind, die Temperatur des Spülmediums, insbesondere der Spülluft, im Bereich von 0.4 *30°C= 12°C und 1,5*30°C= 45°C einzustellen.

Die Mittel zum Einstellen bzw. aufeinander abstimmen der Temperatur des Spülmediums und/oder der Temperatur des Auftragsmediums können insbesondere Heiz- und/oder Kühleinrichtungen und Temperaturmesseinrichtungen umfassen, mittels der die Temperatur des Spülmediums und des Auftragsmediums gemessen und jeweils auf einen Sollwert eingestellt werden können. Vorzugsweise umfassen die Mittel ferner eine Steuerungs- und/oder Regelungseinrichtung mit welcher automatisch auf Basis der gemessenen Temperaturen des Spülmediums und des Auftragsmediums sowie der Solltemperaturen für das Spülmedium und das Auftragsmedium die Heiz- und/oder Kühleinrichtungen geregelt und/oder gesteuert werden.

Vorzugsweise umfasst das Vorhangauftragswerk Mittel zum Entfeuchten des Spülmediums bzw. um den Feuchtgehalt des Spülmediums zu reduzieren. Hierbei können verschiedene direkte oder indirekte Mittel vorgesehen sein.

So kann beispielsweise eine Entfeuchtungseinrichtung vorgesehen sein, die direkt dem Vorhangauftragswerk, insbesondere der Spüleinrichtung zugeordnet ist.

Es kann jedoch in anderen Ausführungen auch vorgesehen sein, dass es sich bei dem Spülmedium um Luft handelt, die aus dem Druckluftsystem der Fabrik bzw. Werkshalle entnommen wird. Diese Luft wird üblicherweise bereits auf eine gewisse Feuchte und Temperatur hin konditioniert. Je nach Anwendung kann diese für das Druckluftsystem der Fabrik bereits durchgeführte Entfeuchtung der Luft bereits ausreichend sein. In diesem Fall können die Mittel zur Entfeuchtung der Druckluft als indirekte Mittel zur Entfeuchtung dem Vorhangauftragswerk zugerechnet werden.

Weiterhin kann vorteilhafterweise vorgesehen sein, dass das Vorhangauftragswerk Mittel, insbesondere Sensoren zur Bestimmung der Temperatur des Auftragsmediums und/oder der Temperatur des Spülmediums und/oder der relativen Feuchte des Spülmediums umfasst.

Durch die Erfindung ist es insbesondere möglich, dass das Vorhangauftragswerk keine Einhausung hat. In diesem Fall sind eine besonders kompakte Bauform und eine sehr hohe Flexibilität bei der Führung der Materialbahn möglich.

Alternativ ist denkbar, dass das Vorhangauftragswerk eine Einhausung hat, wobei die Einhausung nicht klimatisiert ist.

Durch den Verzicht auf eine Klimatisierung lassen sich sowohl bei der Installation als auch beim Betrieb signifikante Kosten einsparen.

In einigen vorliegenden Fällen ist die Einhausung insbesondere so ausgeführt, dass diese zumindest den Auftragskopf und den Bereich umgibt, an dem der Vorhang aus Auftragsmedium auf die Faserstoffbahn trifft.

Es kann dabei vorgesehen sein, dass eine solche Einhausung nicht vollständig geschlossen ist, und z.B. nur nach oben oder nach einer Seite offen ist. Da die Einhausung nicht klimatisiert ist, ist die einfach möglich.

Weiterhin kann vorteilhafterweise vorgesehen sein, dass der Abstand der Öffnung von der Materialbahn zumindest 100mm beträgt. In vielen bevorzugten Anwendungen kann der Abstand zwischen 120 mm und 180 mm betragen. Es können aber auch Abstände von mehr als 200 mm, oder mehr als 300mm vorkommen. Bei einer derartigen Ausführung ist die Fallhöhe des Vorhangs beim Vorhang-Auftrag vergleichsweise sehr groß. Der Vorhang ist hier auch sehr anfällig für Störungen, insbesondere für Luftbewegungen der Umgebungsluft. Die Erfindung kann bei einer solchen Ausführung vorteilhaft eingesetzt werden..

In einer zu den vorigen Ausführungen alternativen oder zusätzlichen Variante kann beispielsweise vorgesehen sein, dass die zumindest eine Sperrvorrichtung eine Platte umfasst, welche an oder in unmittelbarer Nähe der Auftragskopfbefestigt ist, und sich im Wesentlichen parallel zum Vorhang erstreckt. Eine solche Platte kann in Laufrichtung der Materialbahn betrachtet, vor oder nach dem Vorhang angebracht sein. In einer weiteren, besonders bevorzugten Ausführung kann auch noch eine weitere Platte vorgesehen sein, welche an oder in unmittelbarer Nähe der der Auftragskopfbefestigt ist. In dem Fall wird häufig die eine Platte vor, und die weitere Platte nach dem Vorhang vorgesehen sein.

Insbesondere kann vorgesehen sein, dass eine oder beide dieser Platten in einem Abstand zum Vorhang von weniger als 100mm, bevorzugt weniger als 50 mm vorgesehen sind.

In dieser Ausführung der Erfindung ist eine extrem kompakte Bauweise des Vorhangauftragswerks möglich.

Weiterhin kann das Vorhang-Auftragswerk noch eine Abstreifvorrichtung umfassen, die geeignet ist, mit der Materialbahn mitgeführte Schleppluft vom Vorhang fern zu halten. Eine solche Abstreifvorrichtung kann üblicherweise in Laufrichtung der Materialbahn betrachtet vor dem Auftragskopf angeordnet sein. Als geeignete Abstreifvorrichtungen sind beispielsweise sogenannte Luftmesser (Air-cut) in der Industrie bekannt. Als Alternative dazu - oder gegebenenfalls auch zusätzlichHäufig reicht die Abstreifvorrichtung bis kurz vor den Auftreffpunkt des Vorhangs. Im Gegensatz zu der Sperrvorrichtung wirkt diese Abstreifvorrichtung nur gegen die Luftgrenzschicht in direkter Nähe der bewegten Materialbahn und ist nicht geeignet Luftbewegungen der Umgebungsluft, welche beispielsweise durch die Bewegung des Bedienpersonals oder rotierende Maschinenteile erzeugt werden vom Vorhang fernzuhalten.

Vorzugsweise ist die Außenverkleidung zumindest im Bereich Abrisskante derart angeordnet und ausgebildet ist, dass durch diese der freie Fall des Vorhangs nicht beeinträchtigt wird.

Nach einer weiteren konkreten Ausgestaltung der Erfindung umfasst der Gehäuseblock ein erstes und ein zweites Gehäuseblockteil und die Querverteilkammer und der Düsenspalt sind durch einen zwischen den beiden Gehäuseblockteilen gebildeten Hohlraum gebildet. In diesem Zusammenhang sind insbesondere die beiden Gehäuseblockteile durch Verbindungsmittel, insbesondere Schrauben, miteinander verbunden.

Ferner ist es insbesondere sinnvoll, wenn der erste Gehäuseblockteil eine erste, die erste Abrisskante bereitstellende Düsenlippe und der zweite Gehäuseblockteil eine zweite, die zweite Abrisskante bereitstellende Düsenlippe umfasst, die relativ zueinander derart verstellbar sind, dass die Weite des Düsenspalts im Bereich der Austrittsöffnung in Querrichtung des Auftragskopfs, und somit in Querrichtung der Faserstoffbahn, individuell einstellbar ist. Durch diese Ausgestaltung lässt sich der erfindungsgemäße Auftragskopf konstruktiv besonders einfach mit verstellbarem Düsenspalt aufbauen.

Nach einer weiteren bevorzugten konkreten Ausgestaltung der Erfindung hat der Auftragskopf eine Oberseite und eine Unterseite und die Austrittsöffnung ist an der Unterseite angeordnet. In diesem Fall ist es insbesondere sinnvoll, wenn das zumindest teilweise das Isolationsmedium bereitstellende Spülmedium in einer von der Oberseite zur Unterseite gerichteten Strömungsrichtung, insbesondere von der Oberseite zur Unterseite, zum Bereich der Abrisskante strömt.

Das konditionierte Spülmedium (z.B. Luft) sollte eine geeignete Feuchte und eine geeignete Temperatur aufweisen, so dass die Bildung von Kondenswasser z.B. auf die Lippen des Auftragskopfes oder dessen Abriss Kante sicher vermieden bzw. eliminiert werden kann.

Hinsichtlich des Verfahrens wird die Aufgabe gelöst durch ein Verfahren gemäß Anspruch 9.

Vorteilhafte Ausgestaltungen des Verfahrens sind in den Unteransprüchen beschrieben.

Prinzipiell können alle vorgehend beschriebenen Sperrvorrichtungen für die Verwendung in Verfahren gemäß einem Aspekt der Erfindung geeignet.

Es ist vorgesehen, dass das Vorhang-Auftragswerk eine Sperrvorrichtung umfasst, welche wiederum Mittel zur Erzeugung eines Luftschildes umfasst. Die können insbesondere eine oder mehrere Luftdüsen sein. Die Geschwindigkeit der Luft des Luftschildes kann in besonders vorteilhaften Ausführungen zwischen 10 m/s und 60 m/s , insbesondere zwischen 20 m/s und 50 m/s betragen.

Vorteilhafte Luftmengen können dabei im Bereich zwischen 0,2 m³/min/m und 1,2 m³/min/m liegen. Insbesonere können die Luftmengen zwischen 0,5 m³/min/m und 0,9 m³/min/m liegen.

Auch größere Luftmengen können jedoch vorteilhaft sein. So haben beispielsweise Versuche der Anmelderin gezeigt, dass Luftmengen über 1,2 m³/min/m, insbesondere zwischen 2,4 und 12 m³/min/m sehr vorteilhafte Resultate und stabile Luftschilde liefern.

Vorteilhafterweise kann der Luftschild mittels einer Schlitzdüse erzeugt werden, die eine Schlitzbreite zwischen 1mm und 5mm, insbesondere zwischen 2mm und 4mm aufweist.

Beispielhaft sind in der folgende Tabelle einige vorteilhafte Luftmengen und Geschwindigkeiten aufgeführt, die mittels eine Schlitzdüse erzeugt werden können.(Alle Werte bezogen auf eine Breite von 1 m).

| | | | | | |
|---|---|---|---|---|---|
| Schlitzbreite [mm] | 2 | 2 | 3 | 4 | 5 |
| Luftgeschwindigkeit [m/s] | 20 | 50 | 40 | 30 | 40 |
| Luftmenge [m³/min] | 2,4 | 6 | 7,2 | 7,2 | 12 |

Die Werte der obigen Tabelle sollen die Erfindung lediglich illustrieren, stellen aber in keiner Weise eine Beschränkung dar.

Je nach Anwendung kann dabei auch vorgesehen sein, dass die für den Luftschild verwendete Luft aufbereitet wird. Die Aufbereitung kann beispielsweise ein Filtern und/oder Entfeuchten und/oder Erwärmen bzw. Abkühlen umfassen.

Eine vorteilhafte Ausführung des Verfahrens ist dadurch gekennzeichnet, dass durch den Auftragskopf das Auftragsmedium mit einer Durchflussrate von weniger als 10 l/min*m, insbesondere von weniger als 6 l/min*m, besonders bevorzugt zwischen 2 l/min*m und 5 l/min*m aufgetragen wird. Hierdurch wird ein vergleichsweise dünner Vorhang erzeugt, welcher besonders leicht durch Luftbewegungen der Umgebungsluft beeinflusst werden kann. Hier ist die Verwendung einer erfindungsgemäßen Vorhang-Auftragsvorrichtung mit einer Sperrvorrichtung besonders vorteilhaft. Insbesondere auch dann, wenn die Fallhöhe des Vorhangs mehr als 100mm, mehr als 200 mm, oder auch 300mm und mehr beträgt.

Es kann aber auch vorteilhaft sein, das Auftragsmedium mit einer größeren Durchflussrate aufzutragen, beispielsweise 20 l/min*m, 25 l/min*m oder mehr. Auf diese Weise lassen sich auch Auftragsmengen von 20 g/m² oder gar 30 g/m² realisieren

In einer weiteren vorteilhaften Ausführung des Verfahrens kann vorgesehen sein, dass die Materialbahn mit einer Geschwindigkeit von zwischen 100 m/min und 1200 m/min, insbesondere zwischen 200 m/min und 800 m/min bewegt wird. Um bei diesen Geschwindigkeiten auch geringe Auftragsmengen pro Flächeneinheit realisieren zu können, müssen die Zusammensetzung und/oder die Dicke des Vorhangs entsprechend angepasst werden, was den Vorhang auch wiederum anfälliger für Umgebungsluft macht. Hier ist die Verwendung einer erfindungsgemäßen Vorhang-Auftragsvorrichtung mit einer Sperrvorrichtung wieder besonders vorteilhaft. Das Verfahren kann jedoch auch vorteilhaft bei Geschwindigkeiten über 800 m/min, z.B. bei 1000 m/min, 1200 m/min, 1500 m/min oder mehr eingesetzt werden

Zur Bedeutung der Durchflussmenge sei auf die folgende Tabelle 1 verwiesen. Beispielhaft sind hie für eine Streichfarbe als Auftragsmedium mit einem typischen Feststoffgehalt von 63% die notwendigen Durchflussmengen in Anhängigkeit von der Produktionsgeschwindigkeit und dem gewünschten Strichgewicht angegeben.

**Tabelle 1: Durchflussmengen in l/min/m**

| Strichgewicht | 8 g/m² | 10 g/m² | 12 g/m² | 14 g/m² |
|---|---|---|---|---|
| Produktionsgeschw. | | | | |
| 200 m/min | 1,7 | 2,1 | 2,5 | 3,0 |
| 300 m/min | 2,5 | 3,2 | 3,8 | 4,4 |
| 400 m/min | 3,4 | 4,2 | 5,1 | 5,9 |
| 500 m/min | 4,2 | 5,3 | 6,3 | 7,4 |
| 600 m/min | 5,1 | 6,3 | 7,6 | 8,9 |

In Tabelle 1 ist deutlich erkennbar, dass es für einen breiten Bereich von Anwendungen sehr wichtig ist, einen Auftrag von niedrigen Durchflussmengen stabil realisieren zu können. Unter anderem für die in Tabelle 1 gezeigten Ausführungen ist die Erfindung sehr vorteilhaft, insbesondere, aber nicht ausschließlich in Kombination mit einer Höhe des Vorhangs von 100mm oder mehr.

Die hier gezeigten Strichgewichte zwischen 8 g/m² und 14 g/m² sind durchaus üblich. Jedoch können mit dem erfindungsgemäßen Verfahren bzw. der erfindungsgemäßen Vorrichtung auch Strichgewichte von bis zu 20 g/m² oder mehr realisiert werden.

Bei dem gasförmigen Spülmedium kann es sich insbesondere um Luft handeln. Wird in der weiteren Beschreibung dieses Verfahrens von einem Spülmedium gesprochen, so ist damit immer das gasförmige Spülmedium gemeint, solange nicht explizit etwas anderes erwähnt wird.

Das Spülmedium (z.B. Luft) sollte eine geeignete Feuchte und eine geeignete Temperatur aufweisen, so dass die Bildung von Kondenswasser z.B. auf die Lippen des Auftragskopfes oder dessen Abriss Kante sicher vermieden bzw. eliminiert werden kann.

Generell kann die Temperatur des Spülmediums kleiner, größer oder gleich der Temperatur des Auftragsmediums sein.

Eine bevorzugte Ausgestaltung des Verfahrens sieht vor, dass die Temperatur des Spülmediums zwischen der Temperatur der Umgebung und der Temperatur des Auftragsmediums gehalten wird.

Eine alternative, vorteilhafte Ausgestaltung des Verfahrens sieht vor, dass die Temperatur des Spülmediums leicht, beispielsweise weniger als 10°K, speziell 7°K oder 5°K, unterhalb der Temperatur des Auftragsmediums und/oder Unterhalb der Temperatur der Umgebungsluft liegt.

Denkbar ist in diesem Zusammenhang insbesondere, dass die Temperatur des Spülmediums im Bereich von 8°C bis 55°C, bevorzugt von 18°C bis 40°C, die des Auftragsmediums im Bereich von 18°C bis 40°C, bevorzugt 25°C bis 35°C und die Temperatur der Umgebung kleiner 65°C ist.

Bevorzugt weicht die Temperatur des Spülmediums um bis zu 7°K, besonders bevorzugt um maximal 5°K, nach unten oder nach oben von der Temperatur des Auftragsmediums ab.

In besonders bevorzugten Ausführungen des Verfahrens kann vorgesehen sein, dass die Temperatur des Spülmediums größer ist, als die Temperatur des Auftragsmediums. Insbesondere kann die Temperatur des Spülmediums zwischen 4° K und 25°K, speziell zwischen 7°K und 15°K größer sein, als die Temperatur des Auftragsmediums.

Um beispielsweise unerwünschte Kondensation, speziell an der Abrisskante zu vermeiden kann vorteilhafterweise vorgesehen sein, dass die relative Feuchte des Spülmediums kleiner als 100 RH% ist. Besonders vorteilhafterweise kann vorgesehen sein, dass die relative Feuchte des Spülmediums kleiner als 80 %RH oder kleiner als 70 %RH ist.

Ganz besonders vorteilhaft ist es auch zur Verhinderung von Kondensation, wenn die Temperatur und der Feuchtegehalt des Spülmediums sowie die Temperatur des Auftragsmediums aufeinander abgestimmt sind.

In vielen Fällen wird die Temperatur des Gehäuseblocks im Wesentlichen der Temperatur des Auftragsmediums entsprechen. (Evtl. mit 1° K , 2°K oder maximal 5°K Unterschied). Die Abrisskante wird dann dieselbe Temperatur annehmen.

In Anwendungen, in denen die Temperatur des Spülmediums, z.B. der Spülluft, höher ist, als die des Auftragsmediums, wird das Spülmedium beim Anströmen der Abrisskante bzw. der übrigen Teile des Gehäuseblocks in Richtung der Temperatur des Auftragsmediums herunter gekühlt. Dadurch erhöht sich die relative Feuchte des Spülmediums. Sinkt die Temperatur des Spülmediums unter den Taupunkt, so kann es zu unerwünschter Kondensation kommen.

Diesem Umstand kann in vorteilhaften Ausführungen Rechnung getragen werden, indem die Feuchtebeladung des Spülmediums derart gering gehalten wird -ggf. durch eine vorgeschaltete Entfeuchtung- dass diese Kondensation an den Düsenlippen und/oder den Abrisskanten vermieden werden.

Insbesondere kann vorgesehen sein, dass die Temperatur des Spülmediums größer ist, als die Temperatur des Auftragsmediums, und der Feuchtegehalt des Spülmediums so eingestellt ist, dass der Taupunkt des Spülmediums über der Temperatur des Auftragsmediums, insbesondere mehr als 2° K über der Temperatur des Auftragsmediums liegt.

Die relative Feuchte des Spülmediums bleibt dann auch nach Abkühlen an der Abrisskante soweit unter 100% RH, beispielsweise bei 80%RH, 70%RH oder weniger, so dass keine Kondensation an der Düsenlippen oder an der Abrisskannte entsteht.

Um eine effektive Spülung der Abrisskante zu erhalten sowie gleichzeitig auch einen stabilen Vorhang zu gewährleisten, kann vorteilhafterweise vorgesehen sein dass die Ausströmgeschwindigkeit des Spülmediums zwischen 6 m/min und 40 m/min, insbesondere zwischen 12 m/min und 20 m/min beträgt
Zusätzlich oder alternativ kann auch vorgesehen sein, dass die Austrittsgeschwindigkeit des Auftragsmediums aus dem Auftragskopf zwischen 10 m/min und 200 m/min, insbesondere zwischen 16 m/min und 66 m/min beträgt. Ähnlich wie bei Temperatur und Feuchtigkeit bringt es wieder große Vorteile, wenn die Ausströmgeschwindigkeit des Spülmediums und die Austrittsgeschwindigkeit des Auftragsmediums aufeinander abtgestimmt sind.

Insbesondere kann vorgesehen sein, dass die Ausströmgeschwindigkeit des Spülmediums zwischen 40% und 140%, insbesondere zwischen 50% und 100% der Austrittsgeschwindigkeit des Auftragsmediums beträgt.

Üblicherweise wird es für die Stabilität des Vorhangs eher vorteilhaft sein, wenn die Ausströmgeschwindigkeit des Spülmediums kleiner oder maximal gleich groß ist, wie die Austrittsgeschwindigkeit des Auftragsmediums.

Die folgende Tabelle gibt noch einmal einen Überblick über die vorteilhaften Bereiche einiger Verfahrensparameter sowie einige exemplarische Beispiele für mögliche Realisierungen solcher Verfahren. Die Parameterwerte wurden speziell für eine Ausführung mittels eines Vorhang-Auftragswerks ermittelt, das eine Sperrvorrichtung umfasst, die Mittel zur Erzeugung eines Luftschildes aufweist.

**Tabelle 2 Mögliche Verfahrensparameter**

| Parameter | Bevorzugt | Besonders bevorzugt | Beispiel 1 | Beispiel 2 |
|---|---|---|---|---|
| Bahngeschwindigkeit [m/min] | > 100 | 100 - 1500 | 200 | 800 |
| Feststoffgehalt Auftragsmedium | 1 % - 72% | 55%-70% | 63% | 65% |
| Viskosität Auftragsmedium Brookfield 100 UPM [mPas] | 100-800 | 300 - 600 | 400 | 500 |
| Temperatur Spülmedium [°C] | 8 - 55 °C | 18 - 40 °C | 32 | 38 |
| Temperatur Auftragsmedium [°C] | 25-35 | 30-32 | 30 | 32 |
| Rel. Feuchte Spülmedium [RH%] | < 100 RH% | < 80 RH% | 60 RH% | 70 RH% |
| Austrittsgeschwindigkeit Spülmedium [m/min] | 6-40 | 12 -20 | 20 | 15 |
| Austrittsgeschwindigkeit Auftragsmedium [m/min] | 10-200 | 16 - 66 | 20 | 20 |
| Luftgeschwindigkeit Luftschild [m/s] | 15-60 | 20 - 50 | 33 | 27 |

Es sei angemerkt, dass die Erfindung nicht auf die in der Tabelle angegebenen, vorteilhaften Parameterbereiche beschränkt ist.

Im Folgenden wird die Erfindung anhand schematischer, nicht maßstäblicher Figuren näher erläutert.

Figur 1 zeigt schematisch ein Vorhang-Auftragswerk nach dem Stand der Technik.

Figur 2 zeigt ein Vorhang-Auftragswerk gemäß einem Aspekt der Erfindung

Figur 3 und 4 zeigen schematisch jeweils einen Teil eines Vorhang-Auftragswerks gemäß weiterer Aspekte der Erfindung.

Die Figuren 5 bis 11 zeigen mögliche Realisierungen eines Auftragskopfes gemäß verschiedenen Aspekten der Erfindung.

Figur 1 zeigt ein Vorhang-Auftragswerk, wie es aus dem Stand der Technik bekannt ist. Die Materialbahn 4 wird durch einen Schlitz in eine Einhausung 30 hinein geführt. Durch zwei Walzen 3 gestützt, wird sie unter einem Auftragskopf 1 hindurch geführt, wobei ein Vorhang 2 aus Auftragsmedium auf die Materialbahn 4 abgelegt wird. Nach dem Beschichten wird die Materialbahn 4 durch einen weiteren Schlitz wieder aus der Einhausung hinaus geführt. Zum Entfernen der mitgeführten Schleppluft ist ein Luftabstreifer 5, insbesondere ein Air-Cut vorgesehen. Zur Vermeidung von Kondensationen wird die Einhausung 30 mittels einer Klimatisierung 31 klimatisiert. Ohne geeignete Klimatisierung kann ein derartiges eingehaustes VorhangAuftragswerk nicht stabil betrieben werden. Nach dem Verlassen der Einhausung 30 wird die Materialbahn 4 üblicherweise durch ein berührungsloses Umlenkelement 32, welche auch als Air-Turn 32 bekannt ist, umgelenkt, und gegebenenfalls zu einer Trocknung weitergeleitet.

Dabei benötigt die Einhausung 30 einen relativen großen Bauraum. Zudem ist die notwendige Klimatisierung in Anschaffung und Betrieb mit erheblichen Kosten verbunden.

Figur 2 zeigt demgegenüber ein Vorhang-Auftragswerk gemäß einem Aspekt der Erfindung. Bei dem Vorhang-Auftragswerk ist ein Auftragskopf 1 vorgesehen, aus dem der Vorhang 2 auf die laufende Materialbahn 4 aufgetragen wird. Der Auftragskopf 1 umfasst dabei zumindest eine Spüleinrichtung, mittels welcher zumindest eine Abrisskante mit einem strömenden gasförmigen Spülmedium wie beispielsweise Luft beaufschlagbar ist. Die Außenverkleidung ist in vielen Ausführungen zumindest abschnittweise durch eine thermisch isolierende Schicht vom Gehäuseblock thermisch entkoppelt. Dies ist sehr vorteilhaft, jedoch kann auf eine solche Isolierung gegebenenfalls auch verzichtet werden.

Die Materialbahn 4 bewegt sich dabei in Maschinenrichtung MD von links nach rechts. Der Auftrag erfolgt hier zwischen zwei Umlenkwalzen 3, über die die Materialbahn geführt wird. Dies ist für die Erfindung jedoch nicht notwendig. Der Auftrag kann beispielsweise auch an einer Walze erfolgen. In Laufrichtung der Materialbahn 4 gesehen vor dem Vorhang 2 ist eine Abstreifvorrichtung 5 vorgesehen. Sie kann beispielsweise als sogenannter Air-cut ausgeführt sein. Alternativ kann aber beispielsweise auch vorgesehen sein, dass die Abstreifvorrichtung 5 eine Bürste, Folie oder Lippe umfasst, bzw. daraus besteht, die an die Materialbahn 4 angelegt werden kann. Beide Ausführungen können die wichtige Funktion der Abstreifvorrichtung 5 erfüllen, nämlich die von der Materialbahn 4 mitgeführte Luftgrenzschicht zu reduzieren bzw. zu entfernen.

Das Vorhang-Auftragswerk in Figur 2 zeigt zudem zwei Sperrvorrichtungen 9, wobei eine Sperrvorrichtung 9 vor dem Auftragskopf 1, und eine weitere Sperrvorrichtung 9 nach dem Auftragskopf 1 angeordnet ist. Dabei ist jeweils eine Düsenanordnung 6 vorgesehen. Diese Luftdüsen 6 erzeugen dabei jeweils einen Luftschild 9, welcher die gewünschte Sperrwirkung erzielt, nämlich Luftbewegungen der Umgebungsluft vom Vorhang 2 fern zu halten. Der Luftschild ist hier in beiden Sperrvorrichtungen 9 so gerichtet, dass die Strömungsgeschwindigkeit der Luft eine Komponente aufweist, die von dem Auftragskopf 1 weg weist und zudem eine Komponente aufweist, die von der Materialbahn 4 weg weist. Auf diese Weise kann ein störender Einfluss des Luftschildes auf den Bahnlauf oder die Vorhangstabilität am effektivsten vermieden werden.

Auf eine Einhausung des Vorhang-Auftragswerks kann hier ebenso verzichtet werden, wie auf eine Klimatisierung der Umgebung des Auftragskopfes. Dadurch können die Anschaffungskosten ebenso wie die Betriebskosten reduziert werden. Ebenso kann man in Figur 2 erkennen, dass das Vorhang-Auftragswerk sehr flexibel ist, und auch in bestehende Anlagen gut integriert werden kann. Zum einen kann - speziell bei Verzicht auf eine Einhausung-sehr kompakt gebaut werden. Das Vorhang-Auftragswerk benötigt in Maschinenquerrichtung nur einen relativ kleinen Bauraum. Zudem kann aber auch die Bahnführung der Materialbahn 4 angepasst werden. Bei einem eingehausten Vorhang-Auftragswerk wird die Bahn durch einen Spalt in die Einhausung hinein- und wieder heraus geführt. Dieser Spalt ist fest vorgegeben. Zudem ist er üblicherweise auch sehr schmal ausgeführt, um eine ausreichende Klimatisierung der Einhausung zu gewährleisten. Dadurch ergeben sich relativ starke Restriktionen für die Bahnführung. Figur 2 zeigt beispielhaft, dass derartige Restriktionen bei erfindungsgemäßen Vorhang-Auftragswerken weitgehen wegfallen. Die gestrichelt gezeichneten Verläufe 4a und 4b zeigen zwei mögliche Verläufe der Materialbahn 4, 4a, 4b vor dem Auftrag. Die Umlenkwalzen 3a bzw. 3b können dabei vergleichsweise nahe an dem Auftragswerk positioniert werden.

Das in Figur 3 gezeigte Vorhang-Auftragswerk umfasst einen Auftragskopf 1, aus der ein Vorhang 2 unter Einfluss der Schwerkraft auf eine Materialbahn 4, beispielsweise eine Papier- oder Kartonbahn aufgetragen wird. Die Materialbahn 4 wird dabei mittels einer Umlenkwalze 3 umgeleitet, dass ihr Verlauf unterhalb des Vorhangs 2 weitgehend waagerecht verläuft. Der Auftreffpunkt des Vorhangs ist hier in Laufrichtung der Materialbahn 4 betrachtet etwas hinter der Umlenkwalze 3. Die mit der Materialbahn 4 mitgeführte Schleppluft wird hier durch eine Abstreifvorrichtung 5 vom Vorhang 2 ferngehalten. Als geeignete Abstreifvorrichtungen 5 sind beispielsweise sogenannte Luftmesser (Air-cut) in der Industrie bekannt. Häufig reicht die Abstreifvorrichtung 5 bis kurz vor den Auftreffpunkt des Vorhangs.

In Figur 3 ist die erfindungsgemäße zumindest eine Sperrvorrichtung 9, 9a, 9b in Form von zwei Platten 9a und 9b realisiert. Die beiden Platten 9a, 9b sind hier direkt an dem Auftragskopf befestig. Während es prinzipiell auch möglich ist, die Platten anderweitig zu befestigen, bietet die Befestigung direkt an dem Auftragskopf 1 den Vorteil, dass der Abstand der Platten 9a, 9b zum Vorhang 2 extrem gering ist. Abstände von weniger als 100mm, und sogar weniger als 50 mm sind hier realisierbar. Dies führt zu einer sehr kompakten Bauweise. Obendrein ist das Umfeld um des Auftragskopfes, beispielsweise die Umlenkwalze 3 oder die Abstreifvorrichtung 5 für Wartungsarbeiten und ähnliches während des Betriebs frei zugänglich, ohne dass der Vorhang 2 durch entstehende Bewegung der Umgebungsluft gestört wird.

In Figur 4 ist ein Vorhang-Auftragswerk gemäß einem bevorzugten Aspekt der Erfindung dargestellt. Hierbei ist die zumindest eine Sperrvorrichtung 9, 9a, 9b durch einen Luftschild 9 realisiert. Aus einer Luftdüse 6, oder einer Düsenreihe 6 tritt die Luft zur Erzeugung des Luftschildes 9 aus. Die Strömungsrichtung der Luft, und damit die Ausrichtung des Luftschilds 9 können dabei senkrecht nach oben gehen, oder auch leicht gegen diese Richtung geneigt sein. Vorteilhafterweise wird diese Neigung weg von dem Auftragskopf 1, und damit auch weg vom Vorhang 2 ausgerichtet werden, um eine Beeinflussung des Vorhangs 2 durch den Luftschild 9 zu vermeiden. Vorteilhafterweise kann sich der Luftschild 9 zumindest über die gesamte Breite des Vorhangs 2 in Maschinenquerrichtung erstrecken.

Bei der in Figur 4 gezeigten Ausführung ist die Luftdüse 6, bzw. Düsenreihe 6 direkt an einer Abstreifvorrichtung 5 befestigt. Dies kann vorteilhaft sein, jedoch können je nach Situation auch andere Möglichkeiten der Befestigung möglich und sinnvoll sein. Vorteilhafterweise kann der Abstand des Luftschilds zum Auftragskopf weniger als 150cm, insbesondere weniger als 100cm, besonders bevorzugt weniger als 50 cm betragen. Wie in Figur 2 gezeigt, wird üblicherweise auch nach dem Vorhang 2 eine weitere Umlenkvorrichtung wie z.B. eine Umlenkwalze 3a vorgesehen sein. Der Abstand dieser Umlenkvorrichtung 3a zum Vorhang 3 kann bei verschiedenen Installationen variieren.

Die Figur 5 zeigt - in einer Querschnittdarstellung in einer Ebene parallel zur Bahnlaufrichtung MD und senkrecht zur Bahnquerrichtung CD (CD erstreckt sich senkrecht zur Zeichenebene der Figuren 5-11) - eine erste Ausführungsform eines erfindungsgemäßen Auftragskopfes 1 zur Herstellung eines einlagigen frei fallenden Vorhangs 2 eines flüssigen und/oder pastösen Auftragsmediums zur Beschichtung einer laufenden Materialbahn.

Der Auftragskopf 1 hat eine Querverteilkammer 23 sowie einen mit dieser verbunden Düsenspalt 24 mit Austrittsöffnung 25 derart, dass das von der Querverteilkammer 23 über den Düsenspalt 24 zur Austrittsöffnung 25 kommende Auftragsmedium den Auftragskopf 1 an der Austrittsöffnung 25 verlässt.

Vorliegend stellt die Austrittsöffnung 25 eine in Bahnlaufrichtung MD betrachtete vordere Abrisskante 26 sowie eine in Bahnlaufrichtung MD betrachtete hintere Abrisskante 27 bereit.

Wie aus der Darstellung der Figur 5 zu entnehmen ist, umfasst der Auftragskopf 1 eine erste Spüleinrichtung 28 und eine zweite Spüleinrichtung 29 die derart ausgebildet und angeordnet sind, dass bei bestimmungsgemäßer Verwendung des Auftragskopfs 1 in Bahnlaufrichtung der Materialbahn 4 betrachtet die erste Spüleinrichtung 28 die erste Abrisskante 26 von vorne mit einem, durch ein strömendes Spülmedium 13 (strich-punktierte-Linie mit Pfeil) beaufschlagt und die zweite Spüleinrichtung 29 die zweite Abrisskante 27 von hinten mit einem strömenden Spülmedium 14 (strich-punktierte-Linie mit Pfeil) beaufschlagt. Im vorliegenden Ausführungsbeispiel sind die beiden Spüleinrichtungen 28, 29 außerhalb des Düsenspalts 24 angeordnet. Vorliegend stellt jede der beiden Spüleinrichtungen ein Spülmedium in Form von Luft bereit.

Der Auftragskopf 1 umfasst einen Gehäuseblock aus einem metallischen Werkstoff, vorteilhafterweise einem Stahl, in dem die Querverteilkammer 23 und der Düsenspalt 24 angeordnet sind. Der Gehäuseblock umfasst ein erstes Gehäuseblockteil 10 (in der vorliegenden Ausführungsform vorderes Gehäuseblockteil 10) und ein zweites Gehäuseblockteil 11 (in der vorliegenden Ausführungsform hinteres Gehäuseblockteil 11), wobei durch einen zwischen den beiden Gehäuseblockteilen 10, 11 gebildeten Hohlraum die Querverteilkammer 23 und der Düsenspalt 24 gebildet sind. Wie aus der Darstellung der Figur 5 zu erkennen ist, umfasst der erste Gehäuseblockteil 10 eine erste Düsenlippe 10.1, welche die erste Abrisskante 26 im Bereich der Austrittsöffnung 25 des Düsenspalts 24 bereitstellt. Ferner umfasst der zweite Gehäuseblockteil 11 eine zweite Düsenlippe 11.1, welche die zweite Abrisskante 27 im Bereich der Austrittsöffnung 25 des Düsenspalts 24 bereitstellt. Die beiden Düsenlippen 10.1 und 11.1 sind relativ zueinander derart verstellbar, dass die Weite des Düsenspalts 24 im Bereich der Austrittsöffnung 25 in Querrichtung des Auftragskopfs 1 individuell einstellbar ist.

Im vorliegenden Ausführungsbeispiel ist der Gehäuseblock abschnittweise von einer Außenverkleidung 12.1, 12.2 umgeben, welche mit der Umgebung in Kontakt kommt. Die Außenverkleidung 12.1, 12.2 weist hierbei einen in Bahnlaufrichtung MD vorderen Teil der Außenverkleidung 12.1 in Form eines gebogenen Blechs sowie einen in Bahnlaufrichtung MD hinteren Teil der Außenverkleidung 12.2 in Form eines gebogenen Blechs auf. Wie ferner zu erkennen ist, ist die Außenverkleidung 12.1, 12.2 im Bereich Abrisskanten 26, 27 derart angeordnet und ausgebildet, dass durch diese der freie Fall des Vorhangs 2 nicht beeinträchtigt wird.

Die Außenverkleidung 12 ist zumindest abschnittweise durch eine thermisch isolierende Schicht vom Gehäuseblock 10, 11 thermisch entkoppelt.

Vorliegend ist die thermisch isolierende Schicht zwischen dem vorderen Teil der Außenverkleidung 12.1 und dem vorderen Gehäuseblockteil 10 durch ein gasförmiges Isolationsmedium gebildet, welches in einem Spalt zwischen dem vorderen Gehäuseblockteil 10 und dem vorderen Teil der Außenverkleidung 12.1 geführt ist und durch das strömende gasförmige Spülmedium 13 aus der ersten Spüleinrichtung 28 bereitgestellt ist. Ferner ist vorliegend der in der Figur 5 obere Teil des Spalts zwischen dem hinteren Gehäuseblockteil 11 und dem hinteren Teil der Außenverkleidung 12.2 durch ein Schaumstoffmaterial gebildet. Des Weiteren erkennt man, dass der in der Figur 5 untere Teil des Spalts zwischen dem hinteren Gehäuseblockteil 11 und dem hinteren Teil der Außenverkleidung 12.2, der sich an den oberen Teil anschließt, durch ein gasförmiges Isolationsmedium gebildet ist, welches durch das strömende gasförmige Spülmedium 14 aus der zweiten Spüleinrichtung 29 bereitgestellt ist.

In beiden Fällen, d.h. in Bezug zur ersten Spüleinrichtung 28 und zur zweiten Spüleinrichtung 29, strömt das Spülmedium in einer von der Oberseite zur Unterseite gerichteten Strömungsrichtung zu den beiden Abrisskanten 26, 27.

Für die folgende Diskussion der Figuren 6 bis 11 ist anzumerken, dass nur die Unterschiede zur jeweils explizit erwähnten Ausführungsform (bspw. der der Figur 5) diskutiert werden und dass gleiche oder ähnliche technische Gegenstände oder Merkmale durch die gleichen Bezugszeichen bezeichnet sind.

Die Figur 6 zeigt eine Variante des in Figur 5 gezeigten Auftragskopfes 1. Hierbei sind beiden Spüleinrichtungen 28, 29 im unteren Bereich des Auftragskopfes 1 angebracht. Sowohl der obere Teil des Spalts zwischen dem hinteren Gehäuseblockteil 11 und dem hinteren Teil der Außenverkleidung, 12.2, als auch der obere Teil des Spalts zwischen dem vorderem Gehäuseblockteil 10 und dem vorderen Teil der Außenverkleidung, 12.1 ist hierbei ganz oder zumindest teilweise durch ein Schaumstoffmaterial gefüllt.

Die Figur 7 zeigt eine zweite Ausführungsform eines erfindungsgemäßen Auftragskopfes 1 zur Erzeugung eines einlagigen frei fallenden Vorhangs 2.

Der Auftragskopf der Figur 7 unterscheidet sich von dem in der Figur 5 gezeigten Auftragskopf im Wesentlichen dadurch, dass beim Auftragskopf der Figur 7 beide Spüleinrichtungen 28, 29 im unteren Bereich des Auftragskopfs 1, d.h. auf Höhe der Düsenlippen 10.1 und 11.1 angeordnet sind und die Außenverkleidung 12.1 und 12.2 vor und hinter dem Vorhang in Richtung des frei fallenden Vorhangs 2 zur bis zu 100 Millimeter über die beiden Abrisskanten 26, 27 an der Austrittsöffnung 25 überstehen, wodurch der frei fallende Vorhang 2 von störenden Umgebungseinflüssen wie Luftströmungen abgeschirmt wird. Zur Lenkung des von der ersten Spüleinrichtung 28 bereitgestellten strömenden Spülmediums 13 auf die erste Abrisskante 26 umfasst der vordere Teil der Außenverkleidung 12.1 ein Umlenkblech 12.1.1. Analog dazu umfasst der hintere Teil der Außenverkleidung 12.2 ein Umlenkblech 12.2.2 wodurch das von der zweiten Spüleinrichtung 29 bereitgestellte strömende Spülmedium 14 auf die zweite Abrisskante 2gelenkt wird.

Als weiterer Unterschied zur Figur 5 wird die thermisch isolierende Schicht zwischen dem vorderen Teil der Außenverkleidung 12.1 und dem Gehäuseblock 10, 11 sowie dem hinteren Teil der Außenverkleidung 12.2 und dem Gehäuseblock 10, 11 jeweils durch Luft bereitgestellt, die nicht durch das Spülmedium 13, 14 bereitgestellt wird. Es kann jedoch auch vorgesehen sein, dass statt der Luft eine andere thermisch isolierende Schicht, wie z.B. Schaumstoff, Mineralwolle etc. eingesetzt wird.

Die Figur 8 zeigt eine dritte Ausführungsform eines erfindungsgemäßen Auftragskopfes 1 zur Erzeugung eines einlagigen frei fallenden Vorhangs 2.

Der Auftragskopf 1 der Figur 8 unterscheidet sich von dem in der Figur 5 gezeigten Auftragskopf im Wesentlichen dadurch, dass auch die thermisch isolierende Schicht zwischen dem hinteren Teil der Außenverkleidung 12.2 und dem hinteren Gehäuseblockteil 11 durch das gasförmige Isolationsmedium gebildet, welches in dem Spalt zwischen dem hinteren Gehäuseblockteil 11 und dem hinteren Teil der Außenverkleidung 12.2 geführt ist und durch das strömende gasförmige Spülmedium 14 aus der zweiten Spüleinrichtung 29 bereitgestellt ist.

Die Figur 9 zeigt eine weitere Ausführungsform eines erfindungsgemäßen Auftragskopfes 1 zur Erzeugung eines einlagigen frei fallenden Vorhangs 2.

Der Auftragskopf 1 der Figur 9 unterscheidet sich von dem in der Figur 8 gezeigten Auftragskopf im Wesentlichen dadurch, dass keine Außenverkleidung 12.1 und 12.2 vorgesehen ist. Im vorliegenden Ausführungsbeispiel ist der Gehäuseblock 10, 11 lediglich von der thermisch isolierende Schicht umgeben, welche mit der Umgebung in Kontakt kommt, wobei die das vordere Gehäuseblockteil 10 umgebende thermisch isolierende Schicht durch das strömende gasförmige Spülmedium 13 aus der ersten Spüleinrichtung 28 und die das hintere Gehäuseblockteil 11 umgebende thermisch isolierende Schicht durch das strömende gasförmige Spülmedium 14 aus der zweiten Spüleinrichtung 29 bereitgestellt ist.

Die Figur 10 zeigt noch eine Ausführungsform eines erfindungsgemäßen Auftragskopfes 1 zur Erzeugung eines einlagigen frei fallenden Vorhangs 2.

Der Auftragskopf 1 der Figur 10 hat eine Querverteilkammer 23 und einen mit dieser verbunden Düsenspalt 24 mit Austrittsöffnung 25 sowie eine sich daran anschließende Gleitfläche 17 an die sich wiederum eine Abrisskante 16 derart anschließt, dass in Fließrichtung des Auftragsmediums betrachtet, das von der Querverteilkammer 23 über den Düsenspalt 24 und die Austrittsöffnung 25 kommende Auftragsmedium nach der Austrittsöffnung 5 über die Gleitfläche 17 zur Abrisskante 16 fließt und an der Abrisskante 16 den Auftragskopf 1 verlässt. Zu erwähnen ist, dass die Gleitfläche 17 durch einen am vorderen Gehäuseblockteil 10 angeordneten Gleitflächenblock 15 bereitgestellt ist.

An der Abrisskante 16 sind zwei Spüleinrichtungen 28, 29 vorgesehen, mittels denen mittels die Abrisskante 16 mit dem strömenden gasförmigen Spülmedium 13, 14 beaufschlagbar ist.

Die Figur 11 zeigt eine Ausführungsform eines erfindungsgemäßen Auftragskopfes 1 zur Erzeugung eines mehrlagigen frei fallenden Vorhangs 2'.

Der Auftragskopf 1 der Figur 11 unterscheidet sich von dem in der Figur 8 gezeigten Auftragskopf im Wesentlichen dadurch, dass der Gehäuseblock zusätzlich zu einem vorderen und hinteren Gehäuseblockteil 10', 11' ein Gehäuseblockmittelteil 18 hat, sowie zwei Querverteilkammern 23.1 und 23.2 mit jeweils zugeordnetem Düsenspalt 24.1, 24.2 bereitgestellt sind, welche an der Austrittsöffnung 25 treffen um einen zweilagigen freifallenden Vorhang 2' zu erzeugen. Die Beaufschlagung der beiden Abrisskanten 26, 27 sowie die thermische Isolierung des Gehäuseblocks 10', 11', 18 ist analog zur Ausführungsform der Figur 8 gelöst, nämlich Beaufschlagung der ersten Abrisskante 26 mit dem durch die erste Spüleinrichtung 28 bereitgestellten Spülmedium 13 und Beaufschlagung der zweiten Abrisskante 27 mit dem durch die zweite Spüleinrichtung 29 bereitgestellten Spülmedium 14, wobei die beiden Spülmedien 13, 14 jeweils vom oberen Teil des Gehäuseblocks 10', 11', 18 im Spalt zwischen der Außenverkleidung 12.1 bzw. 12.2 in einer von der Oberseite zur Unterseite gerichteten Strömungsrichtung geführt werden.

## Patentansprüche

1. Vorhang-Auftragswerk zum Auftragen eines flüssigen oder pastösen Auftragsmediums auf zumindest eine Oberfläche einer laufenden Materialbahn (4), insbesondere einer Faserstoffbahn (4), wobei das Vorhang-Auftragswerk einen Auftragskopf (1) umfasst mit zumindest einer sich im Wesentlichen über die Breite des Auftragskopf (1) erstreckende Abrisskante (16, 26, 27) an der das Auftragsmedium den Auftragskopf (1) in Form eines frei fallenden Vorhangs (2) verlässt, wobei zumindest eine Spüleinrichtung (28,29) vorgesehen ist, mittels welcher zumindest eine der zumindest einen Abrisskante (16, 26, 27) mit einem strömenden gasförmigen Spülmedium (13, 14) beaufschlagbar ist, und dass weiterhin zumindest eine Sperrvorrichtung (9) vorgesehen ist, welche dazu geeignet ist, Luftbewegungen der Umgebungsluft vom Vorhang (2) fern zu halten, **dadurch gekennzeichnet, dass** die zumindest eine Sperrvorrichtung (9) in Laufrichtung der Materialbahn (4) vor und/oder nach dem Auftragskopf (1) angeordnet ist und die zumindest eine Sperrvorrichtung (9) Mittel zur Erzeugung eines Luftschildes (9) , insbesondere eine oder mehrere Luftdüsen (6) umfasst.

2. Vorhang-Auftragswerk nach Anspruch 1, **dadurch gekennzeichnet, dass** der Auftragskopf (1) einen Gehäuseblock (10, 10', 11. 11') , insbesondere aus einem metallischen Werkstoff umfasst, in dem eine Querverteilkammer (23, 23.1,23.2) und ein Düsenspalt (24, 24.1, 24.2) angeordnet sind, und der Gehäuseblock (10, 10', 11. 11') zumindest abschnittweise von einer Außenverkleidung (12.1, 12.2) und/oder einer thermisch isolierende Schicht umgeben ist, welche mit der Umgebung in Kontakt kommt.

3. Vorhang-Auftragswerk nach Anspruch 2, **dadurch gekennzeichnet, dass** die Außenverkleidung (12.1, 12.2) zumindest abschnittweise durch die thermisch isolierende Schicht vom Gehäuseblock (10, 10', 11. 11') thermisch entkoppelt ist.

4. Vorhang-Auftragswerk nach einem der vorherigen Ansprüche, **dadurch gekennzeichnet, dass** die Strömungsrichtung der Luft des Luftschildes (9) eine Komponente aufweist, die von dem Auftragskopf (1) weg weist und/oder eine Komponente aufweist, die von der Materialbahn (4) weg weist.

5. Vorhang-Auftragswerk nach einem der vorherigen Ansprüche, **dadurch gekennzeichnet, dass** der Abstand zumindest einer Sperrvorrichtung (9, 9a, 9b), insbesondere aller Sperrvorrichtungen (9, 9a, 9b) zum Auftragskopf (1) weniger als 100 cm, insbesondere weniger als 50 cm, besonders bevorzugt zwischen 20 cm und 50 cm beträgt.

6. Vorhang-Auftragswerk nach einem der vorherigen Ansprüche, **dadurch gekennzeichnet, dass** die Spüleinrichtung (28, 29) und die zumindest eine Sperrvorrichtung (9) mit einer gemeinsamen Luftversorgung verbunden oder verbindbar sind.

7. Vorhang-Auftragswerk nach einem der vorherigen Ansprüche, **dadurch gekennzeichnet, dass** Mittel vorgesehen sind, um die Temperatur des gasförmigen Spülmediums (13,14) und/oder des Auftragsmediums einzustellen, wobei die Mittel insbesondere so eingerichtet sind, um die Temperatur des Spülmediums (13, 14) im Bereich des 0,4-fachen bis 1,5-fachen der Temperatur der Umgebung und /oder des Auftragsmediums einzustellen.

8. Vorhang-Auftragswerk nach einem der vorherigen Ansprüche, **dadurch gekennzeichnet, dass** Mittel vorgesehen sind, um den Feuchtgehalt des Spülmediums (13, 14) zu reduzieren.

9. Verfahren zur Beschichtung einer laufenden Materialbahn (4) mit wenigstens einem flüssigen und/oder pastösen Auftragsmedium mittels eines VorhangAuftragswerks, insbesondere eines Vorhang-Auftragswerks gemäß einem der vorherigen Ansprüche, wobei das Auftragsmedium den Auftragskopf (1) in Form eines frei fallenden, ein- oder mehrlagigen Vorhangs (2) verlässt der nachfolgend auf die Materialbahn (4) tritt, wobei der Bereich zumindest einer der zumindest einen Abrisskante (26, 27) mit einem strömenden gasförmigen Spülmedium (13, 14) beaufschlagt wird. **dadurch gekennzeichnet, dass** das Vorhang-Auftragswerk eine Sperrvorrichtung (9) umfasst, welche Mittel zur Erzeugung eines Luftschildes (9) umfasst und die Geschwindigkeit der Luft des Luftschildes (9) zwischen 15 m/s und 60 m/s beträgt..

10. Verfahren nach Anspruch 9, **dadurch gekennzeichnet, dass** das Auftragsmedium mit einer Durchflussrate von weniger als 10 l/min*m, insbesondere von weniger als 6 l/min*m, besonders bevorzugt zwischen 2 l/min*m und 5 l/min*m aufgetragen wird.

11. Verfahren nach einem der Ansprüche 9 bis 10, **dadurch gekennzeichnet, dass** die relative Feuchte des Spülmediums kleiner als 100 RH% ist.

12. Verfahren nach einem der Ansprüche 9 bis 11, **dadurch gekennzeichnet, dass** die Ausströmgeschwindigkeit des (13, 14) Spülmediums zwischen 6 m/min und 40 m/min, insbesondere zwischen 12 m/min und 20 m/min beträgt und/oder dass die Austrittsgeschwindigkeit des Auftragsmediums aus dem Auftragskopf (1) zwischen 10 m/min und 100 m/min, insbesondere zwischen 16 m/min und 66 m/min beträgt.

13. Verfahren nach einem der Ansprüche 9 bis 12, **dadurch gekennzeichnet, dass** zur Erzeugung des Luftschildes (9) Luftmengen zwischen 2,4 m³/min/m und 12 m³/min/m verwendet werden.

## Claims

1. Curtain applicator for applying a liquid or pasty application medium to at least one application medium onto at least one surface of a moving material web (4), in particular a fibrous web (4), the curtain applicator comprising comprises an applicator head (1) with at least one application unit extending substantially over the width of the applicator head (1). The width of the applicator head (1), at which the application medium the application medium leaves the application head (1) in the form of a freely falling curtain (2). Curtain (2), at least one rinsing device (28, 29) being provided, by means of which at least one of the is provided, by means of which at least one of the at least one tear-off edge (16, 26, 27) with a flowing gaseous flushing medium (13, 14), and in that furthermore at least one blocking device (9) is provided (9) is provided, which is suitable for preventing air movements of the air away from the curtain (2), **characterized in that in that** the at least one blocking device (9) is arranged in the running direction of the material web (4) is arranged upstream and/or downstream of the application head (1) and the at least one blocking device (9) comprises means for generating an air shield (9), in particular one or more air nozzles (6).

2. Curtain applicator according to claim 1, **characterized in that** the application head (1) comprises a housing block (10, 10', 11, 11'), in particular of a metallic of a metallic material, in which a transverse distribution chamber (23, 23.1, 23.2) and a nozzle gap (24, 24.1, 24.2) are arranged, and the housing block (10, 10', 11. 11') is covered at least in sections by an (12.1, 12.2) and/or a thermally insulating layer, which is in contact with the environment. which comes into contact with the environment.

3. Curtain applicator according to claim 2, **characterized in that** the outer cladding (12.1, 12.2) is at least partially separated from the housing block (10.1, 12.2) by the thermally insulating layer. Thermally decoupled from the housing block (10, 10', 11, 11') by the thermally is thermally decoupled.

4. Curtain applicator according to one of the previous claims, **characterized in that** the flow direction of the air of the air shield (9) has a component pointing away from the applicator head (1) and/or has a component pointing away from the material web (4).

5. 5th curtain applicator according to one of the previous claims, **characterized in that** the distance of at least one barrier device (9, 9a, 9b), in particular of all barrier devices (9, 9a, 9b) from the applicator head (1) is less than 100 cm, in particular less than 50 cm, particularly preferably between 20 cm and 50 cm.

6. Curtain applicator according to one of the previous claims, **characterized in that** the flushing device (28, 29) and the at least one blocking device (9) are connected or connectable to a common air supply.

7. Curtain applicator according to one of the previous claims, **characterized in that** means are provided for adjusting the temperature of the gaseous rinsing medium (13, 14) and/or of the application medium, the means being set up in particular to adjust the temperature of the rinsing medium (13, 14) in the range of 0.4 to 1.5 times the temperature of the environment and/or of the application medium.

8. Curtain applicator according to one of the preceding claims, **characterized in that** means are provided to reduce the moisture content of the rinsing medium (13, 14).

9. Method for coating a running material web (4) with at least one liquid and/or pasty application medium by means of a curtain applicator, in particular a curtain applicator according to one of the previous claims, wherein the application medium leaves the application head (1) in the form of a freely falling, single-layer or multilayer curtain (2) which subsequently steps onto the material web (4), wherein the region of at least one of the at least one tear-off edges (26, 27) is acted upon by a flowing gaseous flushing medium (13, 14), **characterized in that** the curtain applicator comprises a barrier device (9) which comprises means for generating an air shield (9) and the velocity of the air of the air shield (9) is between 15 m/s and 60 m/s..

10. Method according to claim 9, **characterized in that** the application medium is applied at a flow rate of less than 10 l/min*m, in particular of less than 6 l/min*m, more preferably between 2 l/min*m and 5 l/min*m.

11. Process according to any one of claims 9 to 10, **characterized in that** the relative humidity of the rinsing medium is less than 100 RH%.

12. Process according to one of claims 9 to 11, **characterized in that** the outflow speed of the (13, 14) rinsing medium is between 6 m/min and 40 m/min, in particular between 12 m/min and 20 m/min, and/or **in that** the exit speed of the application medium from the application head (1) is between 10 m/min and 100 m/min, in particular between 16 m/min and 66 m/min.

13. Process according to any one of claims 9 to 12, **characterized in that** air quantities between 2.4 m³/min/m and 12 m³/min/m are used to generate the air shield (9).

## Revendications

1. Unité d'application à rideau pour l'application d'un produit liquide ou pâteux sur la surface d'un tissu. Milieu d'application sur au moins une surface d'une bande de matériau en mouvement (4), en particulier une bande fibreuse (4), le dispositif d'application au rideau comprend une tête d'application (1) avec au moins une la largeur de la tête d'application (1), une arête d'arrachement (16, 26, 27) le long de laquelle le milieu d'application sort de la tête d'application (1) sous la forme d'un rideau tombant librement. (2), au moins un dispositif de rinçage (28, 29) étant prévu. Est prévu, au moyen duquel au moins l'un des au moins un arête d'arrachage (16, 26, 27) avec un fluide de rinçage gazeux en écoulement (13, 14), et en ce qu'en outre au moins un dispositif de blocage (9) est prévu, lequel est adapté pour bloquer les mouvements d'air de la air ambiant à l'écart du rideau (2), **caractérisé en ce que en ce que** l'au moins un dispositif de blocage (9) est monté dans le sens de déplacement de la bande de matériau (4) est disposé en amont et/ou en aval de la tête d'application (1) et le au moins un dispositif d'application (2) est disposé en aval de la tête d'application (1). Un dispositif de blocage (9) des moyens pour générer un écran d'air (9), notamment une ou plusieurs buses d'air (6).

2. Dispositif d'application de rideaux selon la revendication 1, **caractérisé en ce que** la tête d'application de rideaux comprend un boîtier. Tête d'application (1) comprend un bloc de boîtier (10, 10', 11. 11') , en particulier en matériau d'un matériau métallique, dans lequel une chambre de distribution transversale (23, 23.1, 23.2) et une fente de buse (24, 24.1, 24.2) sont disposés et le bloc de boîtier (10, 10', 11. 11') est recouvert au moins en partie d'un revêtement extérieur (12.1, 12.2) et/ou une couche d'isolation thermique qui est en contact avec l'environnement.

3. Mécanisme d'application de rideau selon la revendication 2, **caractérisé en ce que** le revêtement extérieur (12.1, 12.2) est protégé au moins en partie par la couche de protection thermique (12.3) couche isolante thermiquement du bloc de boîtier (10, 10', 11. 11'). Est isolé de l'extérieur.

4. Mécanisme d'application de rideau selon l'une des revendications précédentes, **caractérisé en ce que** la direction d'écoulement de l'air de l'écran d'air (9) présente une composante qui s'éloigne de la tête d'application (1) et/ou une composante qui s'éloigne de la bande de matériau (4).

5. Mécanisme d'application de rideau selon l'une quelconque des revendications précédentes, **caractérisé en ce que** la distance d'au moins un dispositif de blocage (9, 9a, 9b), en particulier de tous les dispositifs de blocage (9, 9a, 9b), par rapport à la tête d'application (1) est inférieure à 100 cm, en particulier inférieure à 50 cm, de manière particulièrement préférée comprise entre 20 cm et 50 cm.

6. Mécanisme d'application de rideau selon l'une quelconque des revendications précédentes, **caractérisé en ce que** le dispositif de rinçage (28, 29) et le au moins un dispositif de blocage (9) sont reliés ou peuvent être reliés à une alimentation en air commune.

7. Mécanisme d'application de rideau selon l'une quelconque des revendications précédentes, **caractérisé en ce que** des moyens sont prévus pour ajuster la température du milieu gazeux de rinçage (13, 14) et/ou du milieu d'application, lesdits moyens étant notamment agencés pour ajuster la température du milieu de rinçage (13, 14) dans une plage de 0,4 à 1,5 fois la température de l'environnement et/ou du milieu d'application.

8. Applicateur de rideau selon l'une quelconque des revendications précédentes, **caractérisé en ce que** des moyens sont prévus pour réduire la teneur en humidité du milieu de rinçage (13, 14).

9. Procédé d'enduction d'une bande de matériau en mouvement (4) avec au moins un agent d'enduction liquide et/ou pâteux au moyen d'un dispositif d'enduction au rideau, en particulier d'un dispositif d'enduction au rideau selon l'une des revendications précédentes, l'agent d'enduction quittant la tête d'enduction (1) sous la forme d'un rideau (2) à une ou plusieurs couches tombant librement, qui vient ensuite sur la bande de matériau (4), la zone d'au moins l'une desdites au moins une arête d'arrachement (26, 27) étant soumise à l'écoulement d'un milieu de rinçage gazeux (13, 14), **caractérisé en ce que** l'unité d'application de rideau comprend un dispositif de blocage (9) qui comprend des moyens pour générer un bouclier d'air (9) et la vitesse de l'air du bouclier d'air (9) est comprise entre 15 m/s et 60 m/s..

10. Procédé selon la revendication 9, **caractérisé en ce que** le milieu d'application est appliqué à un débit inférieur à 10 l/min*m, notamment inférieur à 6 l/min*m, plus préférentiellement compris entre 2 l/min*m et 5 l/min*m.

11. Procédé selon l'une des revendications 9 à 10, **caractérisé en ce que** l'humidité relative du milieu de rinçage est inférieure à 100 RH%.

12. Procédé selon l'une des revendications 9 à 11, **caractérisé en ce que** la vitesse d'écoulement du milieu de rinçage (13, 14) est comprise entre 6 m/min et 40 m/min, notamment entre 12 m/min et 20 m/min et/ou **en ce que** la vitesse de sortie du milieu d'application de la tête d'application (1) est comprise entre 10 m/min et 100 m/min, notamment entre 16 m/min et 66 m/min.

13. Procédé selon l'une des revendications 9 à 12, **caractérisé en ce que** des débits d'air compris entre 2,4 m³/min/m et 12 m³/min/m sont utilisés pour générer le bouclier d'air (9).
